# EUROPÄISCHE PATENTSCHRIFT

(11) **EP 1 340 021 B1**
(45) Veröffentlichungstag und Bekanntmachung des Hinweises auf die Patenterteilung: **26.04.2006**
(21) Anmeldenummer: 01998771.8
(22) Anmeldetag: 16.11.2001
(51) Int. Cl.: F24C 15/02

(54) **BACKOFEN**
OVEN
FOUR DE CUISSON

(30) Priorität: 29.11.2000 DE 10059167
(43) Veröffentlichungstag der Anmeldung: 03.09.2003
(73) Patentinhaber: BSH Bosch und Siemens Hausgeräte GmbH, 81739 München (DE)
(72) Erfinder: SCHNELL, Wolfgang, 83308 Trostberg (DE); RABENSTEIN, Klaus, 83308 Trostberg (DE); ROCH, Klemens, 83308 Trostberg (DE); WAGNER, Michael, 83355 Grabenstätt (DE); LEBACHER, Rainer, 83349 Palling/Freutsmoos (DE); THALLER, Christine, 83373 Tengling (DE); HASSLBERGER, Robert, 83324 Ruhpolding (DE); LAPPAT, Hans, 84518 Garching/Alz (DE); LOHNER, Peter, 83352 Altenmarkt (DE)
(86) Internationale Anmeldenummer: PCT/EP2001/013281
(87) Internationale Veröffentlichungsnummer: WO 2002/044620

(56) Entgegenhaltungen:
- EP-A- 0 726 423
- GB-A- 2 201 201
- US-A- 3 335 538
- US-A- 5 395 126

## Beschreibung

Die Erfindung betrifft einen Backofen, insbesondere solchen mit Pyrotysebetrieb zur Selbstreinigung, gemäß dem Oberbegriff von Anspruch 1.

Ein derartiger Backofen ist bekannt aus der GB 2201201 A, wobei die Dichtung über einen damit verbundenen Halteclip in den Schlitz zwischen Backofenflansch und Backofenmuffel gesteckt und gehalten ist.

Ein weiterer Backofen ist aus dem DE-Gebrauchsmuster G 91 06 860.6 bekannt. Zur Befestigung einer aus hochtemperaturfestern Material, z. B. aus Glassseidematerial, bestehenden Dichtung am Backofen oder deren Tür sind Steckklammern vorgesehen, die einerseits an einer Drahtseele, die sich axial durch die Dichtung erstreckt, verhakt sind und andererseits in Öffnungen am Backofen, bzw. an der Tür verrastbar sind. Die Dichtung liegt in einer Sicke, in deren Sickengrund die Öffnungen gebildet sind.

Aus der DE 197 05 679 A1 ist ein Backofen bekannt, bei welchem zwischen einer Muffelwandung des Backraumes und einem Frontrahmen der Muffetwand ein Zwischenraum gebildet ist, welcher zwischen diesen beiden Teilen einen Wärmeentkopplungsspalt bildet. Der Zwischenraum ist mit einer Dichtung aus einem wärmeisolierenden Material abgedichtet, welche an dem Frontrahmen und an der Muffelwandung anliegt und einen im Querschnitt gesehen flügelartigen Dichtungsteil aufweist, an welchem die Ofentür dicht anlegbar ist. Die Dichtung besteht aus einem hochtemperaturfesten Material, damit sie durch die im Backraum entstehenden hohen Temperaturen nicht beschädigt wird.

Die zum Backen, Braten, Grillen und dergleichen im Backraum entstehenden Temperaturen steigen normalerweise nicht über 280°C. lm Pyrolysebetrieb zur Selbstreinigung des Backraumes, bei welchem Schmutzreste durch hohe Temperaturen verbrannt werden, kann die Pyrolysetemperatur bis über 400°C betragen. Derzeit bekanntes Dichtungsmaterial, welches diesen Temperaturen standhält, ist beispielsweise ein Glasseiden-Geflechtsstrang. Dieser ist nicht nur teuer, sondern hat auch die Nachteile, dass er eine schlechte Dichtwirkung hat, sich mit Fett und Dampfteilen des Backraumes vollsaugen kann, femer verhärten kann, schlecht aussieht, und nicht ausreichend sauber gereinigt werden kann. Dies steht im Gegensatz zu Dichtungen, die beispielsweise aus Silikon bestehen, die jedoch nicht so hochtemperaturfest sind, sondern beispielsweise nur Temperaturen bis maximal etwa 280°C standhaften.

Zur Einsparung von Energie wird bei den modernen Backöfen der Backofenflansch durch einen Spalt, durch eine Vielzahl von Schlitzen oder anderen Öffnungen, und/oder durch Nuten oder Sicken thermisch vom Backrohr (Backofenmuffel) entkoppelt. Damit einerseits diese thermischen Entkopplungsmittel für den Kunden nicht sichtbar sind, andererseits das Backrohr abgedichtet ist, liegen sie hinter der Türdichtung, in speziellen Ausführungsformen auf dem Grund einer um die Beschickungsöffnung sich herum erstreckenden Nut oder Sicke, die selbst auch als thermisches Entkopplungsmittel wirkt. Bedingt durch die thermische Entkopplung tritt ein starker Temperatursprung an der Entkopptungsstelle auf. Backrohrseitig sind die Temperaturen, insbesondere bei Pyrolysebetrieb, sehr hoch, beispielsweise höher als 310°C. Für eine an dieser Fläche anliegende Silikondichtung ist diese Temperatur zu hoch, so dass nach bisherigem Stand der Technik nur eine Glasseiden-Gewebe-Dichtung verwendet werden kann.

Durch die Erfindung soll die Aufgabe gelöst werden, die Dichtungsanordnung zwischen dem Backraum und der Backofentür derart auszubilden, dass sie weniger schmutzaufnahmefähig ist und leichter sauber gehalten werden kann, und trotzdem eine gute Dichtungswirkung zur Abdichtung der Backraumluft gegen die Badcraumaußenseite hat und optisch akzeptabel gut aussieht.

Diese Aufgabe wird gemäß der Erfindung durch die Merkmale von Anspruch 1 gelöst.

Erfindungsgemäß kann bei einem Pyrolysegerät erstmals eine Silikondichtung verwendet werden, weil die Dichtung den heißen Bereich des Backofenflansches nicht kontaktiert.

Weitere Merkmale der Erfindung sind in den Unteransprüchen enthalten.

Die Erfindung wird im folgenden Bezug auf die Zeichnungen anhand von bevorzugten Ausführungsformen als Beispiele beschrieben. In den Zeichnungen zeigen
Fig. 1 einen Querschnitt längs der Ebene I-I von Fig. 4 einer Backofendichtung nach der Erfindung,
Fig. 2 perspektivisch einen Eckhaken zur Befestigung eines Eckabschnittes des in Fig. 1 gezeigten Dichtungselements,
Fig. 3 perspektivisch einen Mittelhaken zur Befestigung des in Fig. 1 gezeigten Dichtungselements auf einem geraden Abschnitt zwischen Eckabschnitten des Dichtungselements von Fig. 1,
Fig. 4 schematisch eine Frontansicht eines Backofens nach der Erfindung,
die Figuren 5 bis 9 verschiedene Ausführungsformen einer Backofendichtung nach der Erfindung längs der Ebene V-V von Fig. 4 gesehen,
Fig. 10 eine weitere Ausführungsform einer Backofendichtung nach der Erfindung längs der Ebene 1-1 von Fig. 4 gesehen,
Fig. 11 perspektivisch ein Befestigungselement zur Befestigung des in Fig. 10 gezeigten Dichtungselements an einer Backofenstimseite bzw. einem Backofenflansch,
Fig. 12 schematisch eine weitere Ausführungsform einer Backofendichtung nach der Erfindung in der Ebene XII-XII von Fig. 13 gesehen,
Fig. 13 schematisch eine Frontansicht eines Backofens nach der Erfindung, welche ohne Backofentür schematisch gezeigt ist.

Die in Fig. 1 abgebrochen im Querschnitt gezeigte Backofendichtung nach der Erfindung hat ein Dichtungselement 2, welches sich auf einer Backofenfrontseite, im folgenden Backofenflansch 4 genannt, rahmenartig um die Beschickungsöffnung 6 eines Backraumes 8 erstreckt und einen Wärmeentkopplungsbereich 10 aufweist. Der Wärmeentkopplungsbereich 10 entkoppelt wärmemäßig einen der Beschickungsöffnung 6 benachbarten "heißen Bereich " 12 (heiße Seite) von einem von der Beschickungsöffnung 6 weiter entfernten relativ dazu "kalten Bereich" 14 (kalte Seite). Der Wärmeentkopplungsbereich 10 erstreckt sich vorzugsweise um die gesamte Beschickungsöffnung 6 herum und kann durch einen ununterbrochenen Spalt im Backofenflansch 4, durch mindestens eine Nut oder Sicke oder entsprechend den Fig. 1 und 4 durch eine aufeinanderfolgende Vielzahl von Schlitzen oder Öffnungen 10 um die Beschickungsöffnung 6 herum gebildet sein.

Das Dichtungselement 2 ist nur am kalten Bereich 14 des Backofenflansches 4 anliegend angeordnet, ohne dass es den heißen Bereich 12 kontaktiert.

Das Dichtungselement 2 ist an den runden Flanschecken 16-1, 16-2, 16-3, 16-4) durch Eckhaken 18 und an den geraden Abschnitten des Backofenflansches 4 durch Mittelhaken 20 befestigt, welche je mindestens ein durch die Schlitze 10 des Wärmeentkopplungsbereiches eingehaktes Ende 18-0, 18-1 bzw. 20-1 und ein am Dichtungselement 2 befestigtes Ende 18-2 bzw. 20-2 haben, welches vorzugsweise in das Dichtungselement 2 integriert ist, zum Beispiel beim Herstellen des Dichtungselements im Spritzgussverfahren oder einem Strangpressverfahren oder durch anvulkanisieren.

Das Dichtungselement 2 besteht aus einem leicht reinigbaren, optisch akzeptabel gut aussehenden, gegen Backofenverschmutzung weitgehend unempfindlichen Material, beispielsweise Silikon, welches eine Temperaturfestigkeit bis etwa 280°C hat.

Die Befestigungselemente 18 und 20 bestehen vorzugsweise aus Metall und sind dadurch wesentlich höher hitzebeständig als das Dichtungselement 2.

Die den Wärmeentkopptungsbereich bildenden Öffnungen 10 können in einem Oberflächenbereich oder in einer Nut bzw. Sicke 22 gebildet sein, welche in Richtung von einer Backofentür 24 weg in den Backofenflansch 4 geprägt ist und auch als Wärmeentkopplungsmittel dient. Von der Backofentür 24 ist nur eine Glasscheibe 26 eines Sichtfensters der Backofentür 24 gezeigt, welche im geschlossenen Zustand an einem flügelartigen Dichtungsvorsprung 28 des Dichtungselements 2 anliegt und dabei dieses Dichtungselement 28 von einer gestrichelt gezeichneten Position 28-1 in die in ausgezogenen Linien gezeigte Position federelastisch biegt. Der Dichtungsvorsprung 28 erstreckt sich ungefähr über die gesamte Breite der Sicke 22 von dem kalten Bereich 14 mit Abstand über die Öffnungen 10 des Wärmeentkopplungsbereiches hinweg bis über den heißen Bereich 12 und hat von diesem heißen Bereich 12 einen Abstand.

Das Dichtungselement 2 hat einen an dem kalten Bereich 14 anliegenden Dichtungsabschnitt 2-1 und einen sich davon in Richtung vom kalten Bereich 14 über die Öffnungen 10 hinweg bis über den heißen Bereich 12 erstreckenden Dichtungszwischenabschnitt 2-2, welcher sich zwischen dem heißen Bereich 12 und dem Dichtungsvorsprung 28 befindet und durch eine schlecht wärmeleitende Stütze 30 am heißen Bereich 12 abgestützt ist und dabei auf Abstand vom heißen Bereich 12 gehalten wird. Die Stütze 30 kann aus Metall bestehen, besteht jedoch vorzugsweise ebenfalls aus einem Dichtungsmaterial, welches jedoch eine wesentlich höhere Temperaturfestigkeit hat als das Dichtungselement 2 hat, wobei die Temperaturfestigkeit so hoch ist, beispielsweise über 350°C beträgt, dass es durch die heißen Temperaturen des heißen Bereiches 12 bei Pyrolysebetrieb nicht beschädigt wird. Die Stütze 30 ist vorzugsweise ein Glasseide-Gewebestrang, welcher sich parallel zum Dichtungselement 2 erstreckt und vorzugsweise an diesem befestigt ist beispielsweise durch Ankleben oder durch Anvulkanisieren oder durch gleichzeitige Herstellung zusammen mit dem Dichtungselement 2 beispielsweise im Spritzgussverfahren oder im Strangpressverfahren. Der Dichtungszwischenabschnitt 2-2 überdeckt nicht nur die Öffnungen 10, sondern vorzugsweise die gesamte Sicke 22.

In den Fig. 5 bis 13 sind einander entsprechende Teile mit gleichen Bezugszahlen wie in den Fig. 1 bis 4 bezeichnet.

Bei Fig. 5 liegt das Dichtungselement 2 auf einer Stütze 30, welche aus Dichtungsmaterial besteht und auf dem Grund der Sicke 22 liegt. Ein Befestigungselement 40 erstreckt sich durch die Stütze 30 bis in das Dichtungselement 2. Das Dichtungselement 2 und die Stütze 30 können durch untrennbar miteinander verbunden sein durch Anvulkanisieren oder gemeinsames Herstellen im Strangpressverfahren oder dergleichen.

Bei Fig. 6 ist das Dichtungselement 2 ähnlich wie in Fig. 5 an einer Stütze 30 befestigt. Die Stütze 30 ist ein Dichtungselement beispielsweise ein Glasseide-Geflechtstrang, welches in der Sicke 22 liegt und einen Kemdraht 32 enthält, um welchen Steckklammem 40 geschlungen sind, deren vom Kemdraht 32 entfemte Endabschnitte durch die Öffnungen 10, welche den Wärmeentkopplungsbereich bilden, hindurchsteckbar sind und sich hinter diesen federelastisch auseinanderspreizen und damit Befestigungselemente für das Dichtungselement 2 bilden.

Fig. 7 zeigt ein Befestigungselement 2 mit einem Dichtungsvorsprung 28 und einem in das Dichtungselement 2 eingehängten Spreizdübel 42 als Befestigungselement Das Befestigungselement 42 hat einen über Dichtungsmaterial 45 sich am heißen Bereich 12 abgestützten Stützvorsprung 44.
Das Dichtungselement 2 von Fig. 8 wird durch ein federbügelartiges Befestigungselement 46 am kalten Bereich 14 anliegend und gleichzeitig auf Abstand vom heißen Bereich 12 gehalten. Wie Fig. 8 zeigt, kann ein weiteres Dichtungselement 49, welches aus hitzebeständigerem Dichtungsmaterial als das eine Dichtungselement 2 besteht, auf der Rückseite des Backofenflansches 4 angeordnet sein.

Fig. 9 ist ähnlich wie Fig. 7. Die Stütze 44 liegt jedoch direkt am heißen Bereich 12 an.

Bei der Ausführungsform nach Fig. 10 ist das Dichtungselement 2 durch eine Vielzahl von Befestigungselementen 50 an dem Backofenflansch 4 befestigt, welche ein auf das Dichtungselement 2 aufgestecktes Ende 50-1 und ein durch die Öffnungen 10 hindurchgestedctes und dahinter federelastisch gespreiztes Ende 50-2 haben. Die Befestigungselemente 50 halten das Dichtungselement 2 in Anlagen an dem kalten Bereich 14 und auf Abstand vom heißen Bereich 12 des Backofenflansches 4. Fig. 11 zeigt ein solches Befestigungselement 50 perspektivisch.

Bei der Ausführungsform nach den Fig. 12 und 13 ist die Sicke 22 durch eine Vielzahl von nacheinander angeordneten hitzebeständigen Abdeckelementen 52 abgedeckt, die vorzugsweise ans Metall, z B. Edelstahl bestehen, um eine Verschmutzung der Sicke 22 durch Nahrungsmittel zu vermeiden und zur Verbesserung des optischen Aussehens. Die Abdeckelemente 52 können gleichzeitig als Befestigungselemente für das Dichtungselement 2 verwendet werden und hierfür beispielsweise einen durch die Öffnungen 10 hindurchragenden Arm haben oder entsprechend Fig. 12 durch zusätzliche Befestigungselemente 56, welche durch die Öffnungen 10 ragen, am Backofenflansch 4 befestigt sein, so dass das Dichtungselement 2 durch das Abdeckelement 52 mit dem Befestigungselementen 56 verbunden und von diesen am Backofenflansch 4 gehalten wird. Fig. 13 zeigt schematisch die Vorderseite eines Backofens 60 ohne das Dichtungselements 2 und ohne Backofentür.

"Dichtungselement" oder "Dichtung" bedeutet hier jeweils ein Dichtungsmaterial, weiches federelastisch ist und den Backraum 8 von der Außenumgebung sowohl thermisch als auch bezüglich Backraumdampf isoliert.

## Patentansprüche

1. Backofen, insbesondere solcher mit Pyrolyse betrieb, enthaltend einen Backofenflansch (4), der sich rahmenartig um die Beschichtungsöffnung (6) eines Backraumes (8) erstreckt und einen Wärmeentkopplungsbereich (10) aufweist, welcher einen der Beschickungsöffnung (6) benachbarten "heißen Bereich" (12) und einen von der Beschickungsöffnung weiter entfernten relativ dazu "kalten Bereich" (14) wärmemäßig voneinander entkoppelt, sowie ein am Backofenflansch (4) befestigtes und an ihm dichtend anliegendes Dichtungselement (2), an welchem eine Backofentür im geschlossenen Türzustand dichtend anliegt, wobei das Dichtungselement (2) an dem kalten Bereich (14) des Backofenflansches (4) anliegend angeordnet ist, ohne dass es den heißen Bereich (12) kontaktiert, **dadurch gekennzeichnet, dass** als Stütze ein zweites Dichtungselement (30) vorgesehen ist, welches aus einem hitzebeständigeren Material als das eine Dichtungselement (2) vorzugsweise aus Glasseiden-Dichtungsmaterial bestecht gesehen ist, welche aus einem hitzebeständigeren Material als das Dichtungsmittel (2) und welche das Dichtungselement (2), zusätzlich zu dessen Anlage am kalten Bereich (14), am Backofenflansch (4) an einer näher bei dem heißen Bereich (12) gelegenen Stelle und/oder am heißen Bereich abstützt und dort auf Abstand hält.

2. Backofen nach Anspruch 1, **dadurch gekennzeichnet, dass** das Dichtungselement (2) mindestens teilweise Befestigungsmittel (20; 40; 42; 46; 50; 52; 56) überdeckt, mit welchen es am Backofenflansch (4) befestigt ist.

3. Backofen nach Anspruch 2, **dadurch gekennzeichnet, dass** das Dichtungselement (2), im Querschnitt gesehen, einen vom kalten bereich in Richtung zum heißen bereich, mit Abstand über einen Teil von diesem, sich erstreckenden Dichtungsflügel (28) aufweist, welcher die Befestigungsmittel mindestens teilweise überdeckt und welcher der von der Backofentür zu kontaktierende Dichtungsteil ist.

4. Backofen nach Anspruch 1, **dadurch gekennzeichnet, dass** die beiden Dichtungselemente (2, 30) im Strangpress- oder Spritzgussverfahren zusammen hergestellt sind und zusammen eine Dichtungskörpereinheit bilden.

5. Backofen nach Anspruch 1, **dadurch gekennzeichnet, dass** die Stütze (44) aus mindestens einem Befestigungselement (42; 46; 50; 52) besteht, mit welchem das Dichtungselement (2) am Backofenflansch (4) befestigt ist.

6. Backofen, insbesondere solcher mit Pyrolysebetrieb, enthaltend einen Backofenflansch (4), der sich rahmenartig um die Beschichtungsöffnung (6) eines Backraumes (8) erstreckt und einen Wärmeentkopplungsbereich (10) aufweist, welcher einen der Beschickungsöffnung (6) benachbarten "heißen Bereich" (12) und einen von der Beschickungsöffnung weiter entfernten relativ dazu "kalten Bereich" (14) wärmemäßig voneinander entkoppelt, sowie ein am Backofenflansch (4) befestigtes und an ihm dichtend anliegendes Dichtungselement (2), an welchem eine Backofentür im geschlossenen Türzustand dichtend anliegt, wobei das Dichtungselement (2) an dem kalten Bereich (14) des Backofenflansches (4) anliegend angeordnet ist, ohne dass es den heißen Bereich (12) kontaktiert, wobei in das Dichtungselement (2) Befestigungsmittel (20; 40; 42; 46; 52) integriert sind, insbesondere eingegossen, eingespritzt oder anvulkanisiert sind, mit welchen das Dichtungselement (2) am Backofenflansch (4) befestigt ist, **dadurch gekennzeichnet, dass** in das Dichtungsmittel (2) Stützmittel (44; 46; 52) integriert sind, insbesondere eingegossen, eingespritzt oder anvulkanisiert sind, mit welchen das Dichtungsmittel (2) auf Abstand vom heißen Bereich (12) gehalten wird.

7. Backofen nach einem der vorhergehenden Ansprüche, **dadurch gekennzeichnet, dass** der Wärmeentkopplungsbereich (10) durch eine Metallabdeckung (52), vorzugsweise aus Edelstahl, überdeckt ist.

8. Backofen nach Anspruch 7, **dadurch gekennzeichnet, dass** die Metallabdeckung (52) durch Befestigungsmittel zur Befestigung des Dichtungselements (2) am Backofenflansch (4) gebildet ist.

## Claims

1. Baking oven, particularly such with pyrolytic operation, comprising a baking oven flange (4), which extends in frame-like manner around the loading opening (6) of a baking chamber (8) and has a thermal decoupling region (10), which thermally decouples from one another a 'hot region' (12) adjacent to the loading opening (6) and a - relative thereto - 'cold region' (14) spaced further from the loading opening, as well as a sealing element (2), which is fastened to the baking oven flange (4) and sealingly bears thereagainst and against which a baking oven door sealingly bears in the closed state of the door, wherein the sealing element (2) is arranged to bear against the cold region (14) of the baking oven flange (4) without contacting the hot region (12), **characterised in that** provided as support is a second sealing element (30), which consists of a more heat-resistant material, preferably of glassfibre sealing material, than the one sealing element (2) and which supports the sealing element (2), additionally to the contact thereof with the cold region (14), at the baking oven flange (4) at a location disposed closer to the hot region (12) and/or at the hot region and maintains a spacing there.

2. Baking oven according to claim 1, **characterised in that** the sealing element (2) at least partly covers fastening means (20; 40; 42; 46; 50; 52, 56) by which it is fastened to the baking oven flange (4).

3. Baking oven according to claim 2, **characterised in that** the sealing element (2), as seen in cross-section, has a sealing blade (28) which extends from the cold region in direction towards the hot region, with a spacing over a part from this, and which at least partly covers the fastening means and is the sealing part to be contacted by the baking oven door.

4. Baking oven according to claim 1, **characterised in that** the two sealing elements (2, 30) are produced together in an extrusion or injection-moulding method and together form a sealing body unit.

5. Baking oven according to claim 1, **characterised in that** the support (44) consists of at least one fastening element (42; 46; 50; 52), by which the sealing element (2) is fastened to the baking oven flange (4).

6. Baking oven, particularly such with pyrolytic operation, comprising a baking oven flange (4), which extends in frame-like manner around the loading opening (6) of a baking chamber (8) and has a thermal decoupling region (10), which thermally decouples from one another a 'hot region' (12) adjacent to the loading opening (6) and a - relative thereto - 'cold region' (14) spaced further from the loading opening, as well as a sealing element (2), which is fastened to the baking oven flange (4) and sealingly bears thereagainst and against which a baking oven door sealingly bears in the closed state of the door, wherein the sealing element (2) is arranged to bear against the cold region (14) of the baking oven flange (4) without contacting the hot region (12), wherein fastening means (20; 40; 42; 46; 52), by which the sealing element (2) is fastened to the baking oven flange (4), are integrated, particularly cast, injection-moulded or vulcanised, in the sealing element (2), **characterised in that** support means (44; 46; 52), by which the sealing means (2) is kept at a spacing from the hot region (12), are integrated, particularly cast, injection-moulded or vulcanised, in the sealing means (2).

7. Baking oven according to one of the preceding claims, **characterised in that** the thermal decoupling region (10) is covered by a metal cover (52), preferably of stainless steel.

8. Baking oven according to claim 7, **characterised in that** the metal cover (52) is formed by fastening means for fastening the sealing element (2) to the baking oven flange (4).

## Revendications

1. Four de cuisson, en particulier four avec mode pyrolyse, contenant une bride de four (4), qui s'étend à la façon d'un cadre autour de l'ouverture d'alimentation (6) d'un espace de cuisson (8) et présente une zone de dissociation de chaleur (10), laquelle dissocie au niveau de la chaleur une "zone chaude" (12) voisine de l'ouverture d'alimentation (6) et une "zone froide" (14) davantage éloignée de l'ouverture d'alimentation par rapport à la première, ainsi qu'un élément de joint (2) fixé sur la bride de four (4) et s'appuyant de façon étanche sur elle, élément sur lequel s'appuie une porte de four de façon étanche lorsque la porte est fermée, l'élément de joint (2) étant disposé en s'appuyant sur la zone froide (14) de la bride de four (4), sans qu'il touche la zone chaude (12), **caractérisé en ce qu'**il est prévu comme support un second élément de joint (30), qui est à base d'un matériau plus résistant à la chaleur que l'élément de joint (2), de préférence à base de matériau de joint en verre textile, lequel support appuie l'élément de joint (2), en supplément de son appui sur la zone froide (14), sur la bride de four (4) en un endroit situé plus près dans la zone chaude (12) et/ou sur la zone chaude et le maintenant ici à distance.

2. Four de cuisson selon la revendication 1, **caractérisé en ce que** l'élément de joint (2) recouvre au moins partiellement des moyens de fixation (20 ; 40 ; 42 ; 46 ; 50 ; 52 ; 56) avec lesquels il est fixé sur la bride de four (4).

3. Four de cuisson selon la revendication 2, **caractérisé en ce que** l'élément de joint (2), vu en section, présente une aile de joint (28) s'étendant à partir de la zone froide en direction de la zone chaude, à distance au-dessus d'une partie de cette zone, laquelle recouvre au moins en partie les moyens de fixation et qui est la partie de joint qui doit être en contact avec la porte de four.

4. Four de cuisson selon la revendication 1, **caractérisé en ce que** les deux éléments de joint (2, 30) sont fabriqués ensemble dans le procédé d'extrusion ou le procédé de moulage par injection et forment ensemble un corps d'étanchéité.

5. Four de cuisson selon la revendication 1, **caractérisé en ce que** le support (44) comprend au moins un élément de fixation (42 ; 46 ; 50 ; 52) avec lequel l'élément de joint (2) est fixé sur la bride de four (4).

6. Four de cuisson, en particulier four avec mode pyrolyse, contenant une bride de four (4), qui s'étend à la façon d'un cadre autour de l'ouverture d'alimentation (6) d'un espace de cuisson (8) et présente une zone de dissociation de chaleur (10), laquelle dissocie au niveau de la chaleur une "zone chaude " (12) voisine de l'ouverture d'alimentation (6) et une "zone froide" (14) davantage éloignée de l'ouverture d'alimentation par rapport à la première zone, ainsi qu'un élément de joint (2) fixé sur la bride de four (4) et s'appuyant de façon étanche sur celle-ci, élément sur lequel s'appuie une porte de four de façon étanche lorsque la porte est fermée, l'élément de joint (2) étant disposé en s'appuyant sur la zone froide (14) de la bride de four (4), sans qu'il touche la zone chaude (12), des moyens de fixation (20 ; 40 ; 42 ; 46 ; 52) étant intégrés, en particulier coulés, injectés ou vulcanisés, dans l'élément d'étanchéité (2), moyens avec lesquels l'élément de joint (2) est fixé sur la bride de four (4), **caractérisé en ce que** des moyens de soutien (44 ; 46 ; 52) sont intégrés, en particulier scellés, injectés ou vulcanisés, dans l'élément de joint (2), moyens avec lesquels l'élément de joint (2) est maintenu à distance de la zone chaude (12).

7. Four de cuisson selon l'une quelconque des revendications précédentes, **caractérisé en ce que** la zone de dissociation de chaleur (10) est recouverte par un revêtement de métal (52), de préférence en acier fin.

8. Four de cuisson selon la revendication 7, **caractérisé en ce que** le revêtement de métal (52) est formé par des moyens de fixation pour la fixation de l'élément d'étanchéité (2) sur la bride de four (4).
